# EUROPÄISCHE PATENTSCHRIFT

(11) **EP 1 924 412 B1**
(45) Veröffentlichungstag und Bekanntmachung des Hinweises auf die Patenterteilung: **22.11.2017**
(21) Anmeldenummer: 06776807.7
(22) Anmeldetag: 12.08.2006
(51) Int. Cl.: B26B 19/38, B26B 19/10, A45D 26/00, B26B 19/26, B26B 19/06, B26B 19/20, B26B 19/28, B26B 19/04

(54) **HAARENTFERNUNGSGERÄT**
HAIR REMOVING DEVICE
APPAREIL POUR ELIMINER DES POILS ET DES CHEVEUX

(30) Priorität: 16.09.2005 DE 102005044175
(43) Veröffentlichungstag der Anmeldung: 28.05.2008
(73) Patentinhaber: Braun GmbH, 61476 Kronberg (DE)
(72) Erfinder: HACZEK, Werner, 65510 Idstein (DE); KRAUS, Bernhard, 35619 Braunfels (DE); PIESKER, Thorsten, 61348 Bad Homburg (DE); SABISCH, Markus, 65529 Waldems (DE)
(74) Vertreter: Zetterer, Gerd
(86) Internationale Anmeldenummer: PCT/EP2006/007993
(87) Internationale Veröffentlichungsnummer: WO 2007/033730

(56) Entgegenhaltungen:
- EP-A1- 1 854 593
- WO-A1-2006/064909
- US-A- 3 797 109
- US-A- 5 234 441
- US-A- 5 857 903

## Beschreibung

Die Erfindung betrifft ein Haarentfernungsgerät nach dem Oberbegriff des Patentanspruchs 1.

Aus der DE 36 10 736 A1 ist ein Haarentfernungsgerät, hier ein elektrisch betriebener Rasierapparat, bekannt, bei dem am Gehäuse ein Aktuatorkopf, hier ein Kurzhaarschneider, beweglich befestigt ist. Der Kurzhaarschneider besteht aus zwei im wesentlichen parallel zur Drehachse des Aktuatorkopfes verlaufenden Scherfolien, unter diesen je ein oszillierendes, aus einzelnen Blechlamellen bestehenden Untermesser gleitend angeordnet ist. Der Kurzhaarschneider bildet bei diesem elektrischen Rasierapparat das einzige Aktuatorsystem.

Aus der DE 198 59 017 C1 ist weiterhin ein als Haarschneidemaschine ausgebildetes Haarentfernungsgerät bekannt, bei dem der Aktuatorkopf zwei unterschiedliche Aktuatorsysteme aufweist. Dabei sind einem einzigen Schneidkamm zwei Schneidklingen zugeordnet sind, die jeweils in Abhängigkeit von der Schwenkstellung des Aktuatorkopfes zum Gehäuse mit einem Antriebselement des Antriebs koppelbar sind. Dadurch ist der zwei Schneidzahnreihen aufweisende Schneidkamm mittels Schwenkbewegung in eine optimale Schneidstellung zu einer Hautfläche bringbar.

Die Ausbildung von zwei Schneidklingen an einem Schneidkamm ermöglicht auch in vorteilhafter Weise eine unterschiedliche Ausbildung sowohl der Zähne am Schneidkamm wie der Zähne an den beiden Schneidklingen, beispielsweise in der Weise, daß die Breite einer Schneidzahnreihe wesentlich enger als die Breite der anderen Schneidzahnreihe ausgebildet wird. Dies führt dazu, daß man beispielsweise mit der einen Schneidzahnreihe längere Haare und mit der anderen Schneidzahnreihe kürzere Haare schneiden kann. Um dies zu ermöglichen, muß der Aktuatorkopf um eine Schwenkachse geschwenkt werden, die hier außerhalb des Schneidkammes liegt. Dabei gelangt gemäß den Figuren 6 und 7 der DE 198 59 017 C1 die Schneidzahnreihe 41 zur Anlage am Gehäuse 1 und ist in dieser Stellung nicht aktiv, während die Schneidzahnreihe 40 gemäß Fig. 7 nunmehr frei nach außen ragt und Kontakt mit der Haut aufnehmen kann. Gemäß Fig. 6 nahm vor dem Verschwenken des Aktuatorkopfes die Schneidkantreihe 41 ihre aktive, also ihre Rasierstellung ein, während die Schneidkante 40 ihre Ruheposition inne hatte.

Bei dieser Haarschneidemaschine muß vom Wechsel des einen Schneidkamms zum anderen Schneidkamm auch das Gerät in der Hand gedreht werden, weil sich auch die Richtung der Schneidebene von der einen zur anderen Seite am Gehäuse verlagert hat. Hierdurch gelangt die elektrische Schalteinrichtung von der Außenseite, wo sie leicht vom Daumen her betätigbar war, zur Innenseite der Hand und ist daher nicht mehr leicht zugänglich. Durch die außerhalb des Schneidkammes angeordnete Schwenkachse ist dieser nur in begrenztem Maße im Gehäuse drehbar.

Aus der US-A 3797109 ist Rasieren mit einem drehbar gelagerten Scherkopf bekannt, wobei der Scherkopf einen Rotationsmotor aufnimmt, dessen elektrische Verbindung zur Batterie über dem Schwenklager zugeordnete Schleifkontakte erfolgt.

Aus der US-A 5857903 ist eine rotierend antreibbare Epilationswalze bekannt, welche Klemmelemente aufweist, die während der Drehung der Epilationswalze nockengesteuert geöffnet und geschlossen werden.

Die US-A 5234441 wiederum zeigt einen sogenannten Stirnseitenzapfen, dessen rotierend angetriebener Zupfkopf stirnseitig angeordnete Klemmbacken besitzt, die mittels eines ebenfalls antreibbaren Nockens betätigbar sind.

Aus der EP-A-1 854 593 ist ein Elektrorasierer mit schwenkbar am Scherkopf und einem in diesem integrierten Linearmotor bekannt.

Aufgabe der Erfindung ist es nun, ein Haarentfernungsgerät zu schaffen, mit dem durch Verstellung des Aktuatorkopfes mehrere Aktuatorsysteme bei einfacher Handhabung des Gerätes in ihre aktive Betriebsposition gebracht werden können.

Diese Aufgabe wird erfindungsgemäß durch die kennzeichnenden Merkmale des Patentanspruchs 1 gelöst. Dadurch, daß der Aktuatorkopf einen Rotationskörper bildet, der im Gehäuse des Haarentfernungsgerätes frei um eine Drehachse drehbar ist, kann der gesamte Umfang des Aktuatorkopfes zur Ausbildung von mehreren Aktuatorsystemen verwendet werden, die bei einer Drehung des Aktuatorkopfes um 360° jeweils einmal die gewünschte Behandlungsebene für die Haare erreichen. Dabei kann das Gerät ohne eine Stellungsänderung durch die Hände auf gleicher Position gehalten werden. Durch die erfindungsgemäße Lösung wird eine Antriebseinrichtung für den Aktuatorkopf geschaffen, die aus einem Linearmotor besteht, wobei der Linearmotor innerhalb des Aktuatorkopfes ausgebildet ist. Linearmotoren haben gegenüber herkömmlichen drehenden Elektromotoren den Vorteil, daß sie ohne Getriebeeinrichtungen auskommen und direkt die oszillierende Bewegung auf das Aktuatorsystem übertragen können. Derartige Linearmotoren lassen sich gut im Aktuatorkopf integrieren, weil sie besonders kleindimensioniert gebaut werden können.

Durch die umfangsseitige Ausbildung der einzelnen Aktuatorsysteme am Aktuatorkopf nimmt dieser in seiner einfachsten Ausführungsform eine walzen- oder trommelförmige Form an, wobei in Längsrichtung der einzelnen Aktuatorsysteme auch die Drehachse des Aktuatorkopfes verläuft. Sind nur zwei Aktuatorsysteme am Aktuatorkopf ausgebildet, so sind diese vorteilhaft diametral gegenüberliegend angeordnet und der Aktuatorkopf nimmt die Form eines Quaders ein, dessen umfangsseitige Stirnflächen nach außen leicht gekrümmt sind, um einen besseren Kontakt zur Haut einer Bedienungsperson herzustellen.

Als Aktuatorköpfe können beispielsweise Kurzhaarschneider in Form einer bzw. zweier Folien und darunter anliegenden Messer, ein Mittelschneider, ein Langhaarschneider oder eine Zupfeinrichtung zum Auszupfen von Haaren sein, die umfangsseitig an dem Aktuatorkopf ausgebildet sind und die von mindestens einem oder mehreren Antrieben angetrieben werden. Zusätzlich kann der Aktuatorkopf auch noch mit einer Parkposition versehen sein, d.h., wenn dieser in diese Ebene gedreht wird, sind alle anderen Aktuatorsysteme außer Kraft und von dem Gehäuse so weit umgeben, daß eine Beschädigung dieser Systeme, beispielsweise bei einem Reinigungsvorgang oder bei einem unbeabsichtigten Anstoßen des Gerätes kaum möglich ist.

In der Ruheposition sind also die Aktuatorsysteme nicht zugänglich. Ein solches Konzept ermöglicht die Bestückung, beispielsweise eines Rasierkopfes, mit verschiedenen Rasiersystemen. Beispiele für eine Variationsmöglichkeit einer Aktuatorkopfausbildung wäre ein Kurzhaarschneidesystem mit gegenüberliegende, ausfahrbarem Langhaarschneidesystem und einer Parkposition, die zwischen den beiden Rasiersystemen am Aktuatorkopf ausgebildet ist. Dabei ruht das Kurzhaarschneidesystem schützend im Gehäuse, während das Langhaarschneidesystem radial nach außen ragt und Kontakt mit der Haut einer Bedienungsperson nehmen kann, um die Haare möglichst nahe der Haut abzuschneiden.

Es wären aber auch bei einem Haarentfernungsgerät zwei gegenüberliegende Kurzhaarschneidesysteme mit unterschiedlicher Folienbestückung denkbar, so daß das eine Kurzhaarschneidesystem zum Vorschneiden und das andere Kurzhaarschneidesystem zum Fertigschneiden eingesetzt werden könnte. Als weitere Variante wäre auch zusätzlich noch ein radial aus der Umfangsseite des Aktuatorkopfes ausfahrbares Langhaarschneidesystem denkbar, das Konturen schneidet bzw. zur Bildung eines Drei-Tage-Bartes dienen kann. Anstelle der Ausbildung von verschiedenen Schneidsystemen auf dem Aktuatorkopf kann zusätzlich auch noch eine Epiliereinrichtung im Kopf integriert sein.

Gemäß den Merkmalen des Patentanspruchs 2 verläuft die Drehebene des Aktuatorkopfes in Längsrichtung der Behandlungsebenen der einzelnen Aktuatorsysteme, wodurch eine besonders einfache Handhabung des Haarentfernungsgerätes entsteht. Ähnlich einer rotierenden Trommel kann der Aktuatorkopf um seine Drehachse so weit gedreht werden, bis das entsprechende Aktuatorsystem, beispielsweise ein Kurzhaarschneider, radial nach außen vom Haarentfernungsgerät weg zeigt, also seine Behandlungsebene senkrecht oder in einem Winkel zur Längsachse des Gehäuses verläuft. und daher leicht an die zu behandelnde Haaroberfläche herangeführt werden kann, ohne daß das Gehäuse im Wege steht.

Ist gemäß den Merkmalen des Patentanspruchs 3 der Aktuatorkopf zu beiden stirnseitigen Enden am Gehäuse drehbar gelagert, so entsteht eine besonders stabile Lagerung des Aktuatorkopfes am Gehäuse; allerdings ist er dabei nur umfangsseitig von außen - und nicht von den beiden Seitenflächen - zugänglich. Bei dieser Ausführungsform ist die Drehachse beidseitig am Gehäuse gelagert.

Gemäß den Merkmalen des Patentanspruchs 4 ist der Aktuatorkopf nur an seinem einen stirnseitigen und schmaleren Ende am Gehäuse drehbar gelagert, was eine bessere Zugänglichkeit auch von der einen Seite des Aktuatorkopfes her ermöglicht. Durch die einseitige Lagerung des Aktuatorkopfes wird die Lagerung vereinfacht und es entsteht eine einfachere Gehäuseausführung. Allerdings muß bei der einseitigen Lageranordnung die Ausbildung des Lagers derart stabil ausgeführt sein, daß die auf den Aktuatorkopf einwirkenden Biegekräfte beim Anlegen dieses an die Haaroberfläche einer Bedienungsperson schadlos von dem Lager übernommen werden können. Ein weiterer Vorteil besteht darin, daß man aufgrund der frei zugänglichen Seite der einen Aktuatorfläche mit dieser besser in einzelne Oberflächenvertiefungen oder in sonstige unwägbare Ecken der Haut, wie beispielsweise einige Stellen hinter dem Ohr oder der Bereich unter der Nase, gelangen kann.

Bei der einseitigen Lagerung des Aktuatorkopfes steht gemäß den Merkmalen des Patentanspruchs 5 an der Seitenfläche ein Lagerzapfen hervor, der in eine am Gehäuse ausgebildete Bohrung paßgenau eingreift und dort ortsfest fixiert ist. Dabei bildet der Zapfen mit der Bohrung einen eng tolerierten Gleitsitz, in dem der Aktuatorkopf sich spielfrei drehen läßt. Als Fixierelemente können beispielsweise Sprengringe oder sonstige Verklipsungen gewählt werden, die den Aktuatorkopf über den Zapfen im Gehäuse fixieren.

Wird der Aktuatorkopf von Hand um seine Drehachse gedreht, um ein gewünschtes Haarbearbeitungssystem in die aktive Position des Aktuatorkopfes zu bringen, so ist dies die einfachste und kostengünstigste Lösung (Anspruch 6). Allerdings ist es hierbei gemäß den Merkmalen des Patentanspruchs 7 von Vorteil, wenn zwischen dem Aktuatorkopf und dem Gehäuse Rastmittel vorgesehen sind, die einer Bedienungsperson anzeigen, wann das gewünschte Aktuatorsystem seine richtige Position gegenüber dem Gehäuse eingenommen hat und ein Rasier- oder Zupfvorgang begonnen werden kann. Anschließend kann der Aktuatorkopf in seine Ruheposition gebracht werden, was auch automatisch nach Ausschalten des Gerätes von diesem selbst ausgeführt werden kann. Gleichzeitig wird dabei der Aktuatorkopf drehfest fixiert, um während eines Behandlungsvorgangs der Haare eine unbeabsichtigte Verdrehung des Aktuatorkopfes zu vermeiden.

Als weitere Alternative zur Verstellung des Aktuatorkopfes dient gemäß den Merkmalen des Patentanspruchs 8 eine elektrisch angetriebene Verstelleinheit für den Aktuatorkopf, die bei jedem Betätigen des Schalters für die Verstelleinheit den Aktuatorkopf so lange verdreht, bis der Schalter wieder abgeschaltet wird. Es ist zwar auch denkbar, daß bei jeder Betätigung des Schalters die elektrische Verstelleinrichtung den Aktuatorkopf soweit verdreht, daß jeweils das nächste Aktuatorsystem in seine Bearbeitungsstellung gebracht wird. Eine derartige Antriebseinrichtung für die Verstellung des Aktuatorkopfes ist zwar aufwendiger als eine Handbetätigung, sie stellt aber eine sehr komfortable Lösung dar. Dabei ist es nach den Merkmalen des Patentanspruchs 9 von Vorteil, wenn die elektrische Verstelleinrichtung aus einem zusätzlichen zum Schneidsystem angeordneten elektrisch angetriebenen Motor besteht, der über eine Getriebeeinrichtung den Aktuatorkopf in die gewünschte Aktivposition verdreht.

Durch die Merkmale des Patentanspruchs 10 kann die Getriebeeinrichtung aus einer Zahnradanordnung zwischen dem Antriebsmotor und dem Aktuatorkopf bestehen, wobei dann der Lagerzapfen gleichzeitig als Zahnrad ausgebildet sein kann, das über ein mit der Antriebswelle des Antriebsmotors verbundenes Zahnrad gekoppelt ist. Es ist aber auch ein Zahnriemen denkbar, der die Antriebswelle des Elektromotors mit dem Lagerzapfen verbindet. Selbstverständlich sind auch Übertragungsriemen oder sonstige die Drehmomente übertragende Getriebeeinheiten möglich, die der Einfachheit halber hier nicht weiter erwähnt werden. Selbstverständlich wäre es auch durchaus denkbar, den Antriebsmotor direkt an den Zapfen des Aktuatorkopfes anzukoppeln, um das Getriebe gänzlich zu sparen.

Durch die Merkmale des Patentanspruchs 11 ist der Aktuatorkopf von der zusätzlichen elektrischen Antriebseinrichtung derart stufenlos verdrehbar, daß jeweils die für eine Bedienungsperson optimale Zugänglichkeit der Aktuatorfläche an die entsprechende Hautregion eingestellt werden kann. Hierzu wird ein elektrischer Schalter ein- und ausgeschaltet, um in kleinen Schritten die optimale Aktuatorstellung für die entsprechende Hautoberfläche zu erreichen.

Durch die Merkmale des Patentanspruchs 12 wird erreicht, daß mittels der elektrischen Verdreheinrichtung für den Aktuatorkopf dieser während des Haarbehandlungsbetriebes immer dann wieder in seine richtige Lage zurückgedreht wird, wenn er aufgrund von Überlastung seine optimale Position verlassen hatte.

Gemäß den Merkmalen des Patentanspruchs 13 besteht das Aktuatorsystem aus einem Kurzhaar- und einem Langhaarschneider. Für das Haare abschneiden sind dies die meist gebräuchlichen Werkzeuge an einem elektrisch betätigbaren Rasierer. Vorzugsweise sind nach den Merkmalen des Patentanspruchs 14 der Kurzhaar- und der Langhaarschneider diametral gegenüberliegend am Umfang des Aktuatorkopfes ausgebildet. Bei dieser Ausführungsform bleibt genug Raum im Aktuatorkopf für die Ausbildung der Antriebe der beiden Schneidsysteme.

Gemäß den Merkmalen des Patentanspruchs 15 ergibt sich zwischen den beiden Systemen an der Mantelfläche des Aktuatorkopfes je ein Freiraum, der als Ruhefläche des Haarbehandlungsgerätes dienen kann, und somit die Schneidsysteme von äußeren Schlägen bzw. Einflüssen schützt. Selbstverständlich sind auch andere Kombinationen von Aktuatorsystemen am Aktuatorkopf möglich, wie beispielsweise beliebige Kombinationen von Langhaarschneider, Mittelhaarschneider, Kurzhaarschneider, Barttrimmer, Epiliereinrichtungen etc.. Zusätzlich kann am Aktuatorkopf noch eine die Ruheposition des Haarbehandlungsgerätes einnehmende Schutzfläche ausgebildet sein, die im Nichtbetrieb des Haarbehandlungsgerätes die Schneidsysteme vor äußeren Einwirkungen schützt. Die Ruheposition kann insbesondere auch dann von Vorteil sein, wenn das Haarbehandlungsgerät in einem Cleaning Center zur Reinigung des Aktuatorkopfes eingesetzt wird; denn dann könnten durch Ausbildung eines oder mehrerer Schlitze an der Schutzfläche diese noch als Ein - und Ausgang für die Reinigungsflüssigkeit genutzt werden.

Nach den Merkmalen des Patentanspruchs 16 ist auch ein Haarentfernungsgerät mit einem Aktuatorkopf möglich, bei dem neben einem Langhaar- / Kurzhaarschneider am Aktuatorkopf noch eine Epiliereinrichtung ausgebildet ist.

Gemäß den Merkmalen des Patentanspruchs 17 wird ein besonders einfach herzustellender und absolut wasserdichter Linearmotor angegeben, der schwingend zu beiden Seiten am Aktuatorkopf befestigt ist. Der Linearmotor bringt vorzugsweise bei einem Haarschneidesystem dieses derart in Schwingungen, daß sich das Untermesser gegenüber dem Obermesser bzw. der Klingenblock gegenüber der Scherfolie bewegt, um auf diese Weise zwischen die Schneidkante gelangende Haare abschneiden zu können. Der Antrieb kann selbstverständlich auch bei Epiliereinrichtungen eingesetzt werden.

Zwei Ausführungsbeispiele der Erfindung sind in der Zeichnung dargestellt und werden im folgenden näher erläutert. Es zeigen:
- Fig. 1: eine schematische Darstellung eines Haarentfernungsgerätes, vorzugsweise eines Rasierers in verkleinertem Maßstab, bei dem der Aktuatorkopf an beide seitlichen Stirnflächen im Gehäuse beweglich gelagert ist, wobei die Ansicht in das Gehäuseinnere zeigt und dort nur die für die Erfindung wichtigsten Teile gezeigt sind,
- Fig. 2: eine Teildraufsicht auf die Vorderseite des Haarentfernungsgerätes gemäß Fig. 1, wobei auch hier nur die für die Erfindung wichtigsten Teile dargestellt sind,
- Fig. 3: eine perspektivische Vorderansicht auf ein zweites Ausführungsbeispiel eines Haarentfernungsgerätes, hier vorzugsweise ein Rasierapparat, wobei die Darstellung in vergrößertem Maßstab dargestellt ist und der Aktuatorkopf gegenüber den Figuren 1 und 2 nur einseitig am Gehäuse beweglich gelagert ist,
- Fig. 4: eine Ansicht auf das Haarentfernungsgerät gemäß Fig. 3, wobei jedoch das Gehäuse aufgebrochen wurde und die für den Antrieb des Aktuatorkopfes wesentlichen Bauteile als Prinzipdarstellung gezeigt sind,
- Fig. 5: eine perspektivische Teilansicht auf ein Teil des Gehäuses sowie auf den gesamten Aktuatorkopf entsprechend Figur 3 und 4, wobei dieser um seine Drehachse derart gedreht wurde, daß anstelle des in den Figuren 3 und 4 in Aktivposition liegenden Schneidsystems nun ein zweites Schneidsystem, nämlich ein Langhaarschneider, in die Aktivposition gebracht wurde,
- Fig. 6: eine perspektivische Ansicht in Richtung X gemäß Fig. 5 auf den oberen Teil des Haarbehandlungsgerätes im Bereich des Aktuatorkopfes, wobei die Seitenansicht in Richtung X auf diejenige Seite des Aktuatorkopfes gerichtet ist, die nicht an dem Gehäuse beweglich gelagert ist,
- Fig. 7: eine Draufsicht in verkleinertem Maßstab von schräg oben auf den Aktuatorkopf von der lagerseitigen Ansicht gemäß Figur 5 aus gesehen, wobei der Aktuatorkopf in seine Reinigungsstellung gedreht wurde und somit zum Zwecke der Reinigung unter einen Wasserhahn (skizzenhaft oberhalb dargestellt) gehalten werden kann,
- Fig. 8: eine perspektivische Ansicht auf den Aktuatorkopf selbst, gemäß den Figuren 3 bis 7, allerdings in ausgebautem Zustand und in vergrößertem Maßstab, und
- Fig. 9: eine prinzipielle Schnittdarstellung eines Linearmotors, der beispielsweise im Inneren des in den Figuren 3 bis 8 dargestellten Aktuatorkopfes integriert sein kann.

Das in den Figuren 1 und 2 schemenhaft als Rasierapparat dargestellte Haarbehandlungsgerät 1 besteht aus einem Gehäuse 2, an dessen Oberseite 3 sich an den Rändern des Gehäuses 2 je ein Lagerarm 4, 5 nach oben erstrecken und somit zwischen ihnen einen Aufnahmeraum 6 bilden, der zur Aufnahme eines Aktuatorkopfes 7, hier ein Rasierkopf, dient. Der Aktuatorkopf 7 ist über Lagerzapfen 73, 74 an den Lagerarmen 4, 5 drehbar gelagert. Die Mittellinie der Lagerzapfen 73, 74 bilden die gemeinsame Lagerachse 8, die die Drehachse des Aktuatorkopfes 7 ist. Die Lagerachse 8 verläuft senkrecht zur Längserstreckung des Gehäuses 2, also gemäß den Figuren 1 und 2 horizontal. Der Aktuatorkopf 7 ist frei, also um 360° im Gehäuse 2 drehbar.

An dem Aktuatorkopf 7 sind umfangsseitig zwei Aktuatorsysteme 9, 10 angeordnet, wobei beispielsweise das erste Aktuatorsystem 9 ein Langhaarschneider und das zweite Aktuatorsystem 10 ein Kurzhaarschneider sein kann. In den Figuren 1 und 2 befindet sich das erste Aktuatorsystem 9, nämlich der Langhaarschneider, in seiner Aktivebene 22. Dabei befindet sich der Langhaarschneider in einer Position, in der er optimal an die Hautoberfläche einer Bedienungsperson (nicht dargestellt) heran geführt werden kann. In dieser Stellung können lange Haare besonders gut geschnitten werden.

In Fig. 1 ist das Gehäuse 2 aufgebrochen dargestellt und man schaut in das Innere, allerdings sind dort nur die für die Erfindung wichtigsten Teile dargestellt. So ist im Gehäuse 2 ein erster Antriebsmotor 11 skizzenhaft zu erkennen, der über eine Antriebswelle 12 ein Zahnrad 75 antreibt, das über einen Zahnriemen 46 mit einem im rechten Lagerarm 5 drehbar ausgebildeten Zahnrad 76 in Drehverbindung steht, das seinerseits ein im Rasierkopf 7 ausgebildetes Schersystem (nicht dargestellt) antreibt, um sowohl den Langhaarschneider 9 wie den Kurzhaarschneider 10 anzutreiben. DIE Lagerachse (nicht dargestellt) des abtriebseitigen Zahnrades 76 verläuft konzentrisch innerhalb des als Hohlwelle ausgebildeten Lagerzapfens 74. Der Antriebsmotor 11 ist über einen Ein-/Ausschalter (Fig. 2) ein- bzw. ausschaltbar.

In Fig. 1 ist weiterhin im Gehäuse 2 oberhalb des Antriebsmotors 11 ein weiterer Antriebsmotor 14 ausgebildet, der über seine Antriebswelle 15 ein Antriebsritzel 77 antreibt, das seinerseits über einen Zahnriemen 16 ein zentrisch zur Lagerachse 8 ausgebildetes und im linken Lagerarm 4 drehbar gelagertes Zahnrad 78 antreibt, das über den Lagerzapfen 73 drehfest mit dem Aktuatorkopf 7 verbunden ist und diesen entsprechend der gewünschten Schneidstellung in die entsprechende Aktivebene 22 dreht. An der Außenseite des Gehäuses 2 ist eine Schalteinrichtung 17 (Fig. 2) ausgebildet, deren Betätigungsknopf 18 entweder in die Kurzhaarschneiderstellung 19 oder in die Langhaarschneiderstellung 20 gebracht werden kann. Die Aus-/Stellung 21 kann beispielsweise dazu dienen, daß der Aktuatorkopf 7 soweit um seine Drehachse 8 gedreht wird, daß beide Schneidsysteme 9, 10 in eine in dem Aufnahmeraum 6 geschützte Stellung verdreht werden und dafür ein am Aktuatorkopf 7 ausgebildeter Ruhebereich in die Aktivebene 22 gelangt, der dazu dient, äußere mechanische Einwirkungen auf den Aktuatorkopf abzufangen, um so die Schneidsysteme 9, 10 vor Beschädigungen zu schützen.

Dadurch, daß der Rasierkopf 7 nach den Figuren 1 und 2 über seine Drehachse 8 beidseitig an den Lagerarmen 4, 5 drehbar gelagert ist, kann er auch die bei einem Rasiervorgang auf den Rasierkopf 7 einwirkenden Querkräfte gleichmäßig auf das Gehäuse 2 übertragen. In dem Aktuatorkopf 7 können auch als Aktuatorsysteme eine die Haare herauszupfende Epilieranordnung sowie ein Lang-, oder Kurzhaarschneideranordnung integriert sein, die alle von ein und demselben Antriebsmotor 11 angetrieben werden.

Gemäß den Figuren 3 bis 7 ist der hier als Rasierkopf dargestellte Aktuatorkopf 7 nur einseitig an einem linken Lagerarm 4 gelagert und ist ebenfalls frei, also um 360°, drehbar.. Durch die einseitige Lagerung des Aktuatorkopfes 7 gemäß den Figuren 3 bis 7 kann dieser besonders an schwer zugänglichen Hautstellen eingesetzt werden, indem der Bereich des Aktuatorsystems 10 in Nähe des freien Endes des Aktuatorkopfes 7 in die Hautvertiefungen geführt wird.

Zur Vermeidung von Wiederholungen sind in den Figuren 3 bis 8 für entsprechend bauähnliche Teile gemäß den Figuren 1 und 2 in der Regel gleiche Positionsnummern gewählt.

In den Figuren 3 bis 8 besteht der Aktuatorkopf 7 aus einem Rasierkopf, der aber auch durch einen Epilierkopf mit integriertem Rasiererteil (nicht dargestellt) ersetzt werden könnte.

Der Rasierkopf 7 hat in Fig. 3 diejenige Stellung eingenommen, die der Aktivebene 22 des Kurzhaarschneiders 10 und eines integrierten Mittelschneiders 23 entspricht. Der Kurzhaarschneider 10 besteht aus zwei in Längsrichtung parallel zur Drehachse 8 verlaufenden, nach außen gekrümmten Scherfolien 24, 25, unter denen jeweils ein Untermesser (nicht dargestellt) oszillierend hin- und herbewegt wird. Sinngemäßes gilt auch für den Mittelschneider 23. Die Aktivposition des Kurzhaar- und Mittelschneiders 10, 23 ist so gewählt, daß während der Berührung der Aktivebene 22 auf der Hautoberfläche einer Bedienungsperson das Gehäuse 2 von der Oberfläche schräg oder senkrecht nach außen absteht und somit beim Rasiervorgang nicht hinderlich ist.

Der Rasierkopf 7 kann um seine Dreh- oder Lagerachse 8 entweder von Hand (nicht dargestellt) oder elektrisch angetrieben sein, wie dies aus Fig. 4 hervorgeht. Wird der Rasierkopf 7 von Hand um seine Drehachse 8 gedreht, so ist es vorteilhaft, wenn, sobald der Kurzhaarschneider 10 oder der Langhaarschneider 26 (Fig. 5) die Aktivebene 22 erreicht haben, zwischen dem Rasierkopf 7 und dem Lagerarm 4 ausgebildete Rastmittel (nicht dargestellt) den Rasierkopf 7 arretieren. Das Rastmittel kann beispielsweise eine von einer Feder beaufschlagte Kugel sein, die in eine an der Seitenfläche 27 ausgebildete Vertiefung (nicht dargestellt) rastend eingreift. Für zwei Aktuatorsysteme wären dann also zwei Vertiefungen am Rasierkopf 7 nötig. Da bereits einem einfachen Konstrukteur derartige Rastmittel wohl bekannt sind und er diese auch den geläufigen Fachbüchern entnehmen kann, wird hier der Einfachheit halber nicht näher eingegangen.

Der Rasierkopf 7 ist gemäß Fig. 8 über einen an der linken Seitenfläche 27 zentral hervorstehenden Lagerzapfen 28 in einer im Lagerarm 4 ausgebildeten Paßbohrung (nicht dargestellt) drehbar gelagert, wobei der Aktuatorkopf 7, hier Rasierkopf, gemäß Fig. 6 in beiden Drehrichtungen 29, 30 gedreht werden kann. Am Lagerzapfen 28 ist umfangsseitig eine Nut 31 ausgebildet, die zur Fixierung in der Paßbohrung (nicht dargestellt) am Lagerarm 4 dient. Hierzu kann vorzugsweise ein in der Paßbohrung in einer Ringnut ausgebildeter, federnder Sicherungsring befestigt sein, der beim Einführen des Lagerzapfens in die Paßbohrung in die Nut 31 eingreift und somit den Rasierkopf 7 ortsfest am Lagerarm 4 aber um die Drehachse 8 frei drehbar lagert. Wie bereits zuvor erwähnt, sind einem allgemeinen Maschinenbaukonstrukteur auch derartige einfache Lagerungen und Befestigungen wohl bekannt und er kann diese auch den geläufigen Fachbüchern entnehmen. Aus diesem Grund wird hier der Einfachheit halber nicht mehr näher eingegangen und es zählen derartige einfache Lösungen zum Gegenstand der Anmeldung.

Wie der Rasierapparat 1 gemäß Fig. 4 zeigt, ist im Inneren des Gehäuses 2 ein elektrisch betriebener Antriebsmotor 14 ausgebildet, der über nicht dargestellte elektrische Leitungen mit dem Schalter für die Drehung des Aktuatorkopfes 7 in die Aktivstellung des Kurzhaar- oder Langhaarschneidersystems 19, 20 verbunden, der dann über weitere elektrische Verbindungen mit einem im Gehäuse 2 ausgebildeten Akkumulator 32 koppelbar ist. Der Akkumulator 32 wird von einer Leiterplatine 33 elektrisch gesteuert. Da derartige Anordnungen bereits seit langem durch die von der Anmelderin selbst vertriebenen Rasierapparate zum Stand der Technik gemacht wurden, wird auch hier nicht näher darauf eingegangen; sie sollen aber dennoch Gegenstand der Anmeldung sein.

Der Antriebsmotor 14 steht gemäß Fig. 4 über eine Getriebeeinrichtung 34 mit dem Lagerzapfen 28 des Aktuatorkopfes 7 in Drehverbindung. Dabei besteht die Getriebeeinrichtung 34 aus mehreren ineinander verzahnten Zahnrädern 35, wobei das ausgangsseitige Rad 36 als Riemenantrieb dient und daher einen Riemen 70 antreibt. Der Riemen 70 ist mit einem am Lagerzapfen 28 ausgebildeten Zahnrad 37 verbunden. An dieser Stelle wird erwähnt, daß die am Riemen 37 an der Innenseite ausgebildeten Zähne sowie die am Rad 36 am Umfang ausgebildeten Zähne der Einfachheit halber in der Zeichnung nicht dargestellt sind. Allerdings ist das am Lagerzapfen 28 ausgebildete Zahnrad in Fig. 4 zeichnerisch dargestellt, während es in Fig. 8 der Einfachheit halber lediglich als Nut angezeigt ist, diese aber entsprechend Fig. 4 natürlich auch Zähne hat.

In Fig. 4 ist weiterhin im Lagerarm 4 ein elektrisch betriebener Positionsmelder 38 an einer Befestigungsplatte 39 befestigt, der mit an der Seitenfläche 78 ausgebildeten Fenstern 40, die gleichmäßig am Umfang verteilt sind, korrespondiert, um dann, wenn das gewünschte Aktuatorsystem 9, 10 in der korrekten Aktuator- bzw. Aktivebene 22 steht, den elektrisch angetriebenen Antriebsmotor 14 über nicht dargestellte elektrische Leitungen anzuhalten.

In Fig. 7 wurde der Aktuatorkopf 7 soweit gedreht, daß von oben her eine Reinigungsöffnung 41 zugänglich ist, über die dann Wasser (dargestellt durch einen Tropfen 42) in den Aktuatorkopf 7 eingefüllt werden kann. Ein Wasserhahn 43 stellt dabei symbolisch die Reinigungsflüssigkeitsquelle dar.

In Fig. 9 ist schließlich noch eine elektrische Antriebseinrichtung 79 dargestellt, die aus einem Linear-Antriebsmotor 44 besteht. Dieser Linear-Antriebsmotor 44 ist beispielsweise auch für den Einbau in den Aktuatorkopf 7 des Rasierapparates nach den Figuren 3 bis 8 geeignet, wobei nach Fig. 9 die rechts und links vom Linear-Antriebsmotor 44 ausgebildeten schraffierten Rechtecke Teile der beiden Seitenwände 47, 48 des Aktuatorkopfes 7 darstellen, die den Linear-Antriebsmotor 44, künftig nur noch Linearmotor genannt, tragen.

Der Linearmotor 44 besteht nach Figur 9 im wesentlichen aus einer wasserdicht verschlossenen, kastenförmig ausgebildeten Statorhülle 49, an deren beidseitigen seitlichen Enden blattfederartige äußere Federelemente 50, 51, die als Schwingbrücken dienen, befestigt sind. Die Federelemente 50, 51 sind an ihrem anderen Ende fest mit den Seitenwänden 47, 48 des Aktuatorkopfes 7 verbunden. Auf diese Weise kann die Statorhülle 49 in horizontaler Richtung gemäß der Pfeile 52, 53 hin- und herschwingen. Die äußeren Federelemente 50, 51 können vorzugsweise aus Metall hergestellt sein und können gleichzeitig die Stromzufuhr für den Linearmotor 44 bilden. Am Boden der Statorhülle 49 ist ein Stator 55 mit an der Oberseite aufgesetzten Magneten 56 befestigt.

An den Seitenwänden des Stators 55 erstrecken sich nach oben je eine Schwingfeder 57, 58, die über einen Spulenkern 59 miteinander verbunden sind. Von dem Spulenkern 59 erstrecken sich nach unten zwei nebeneinander angeordnete, zylindrisch ausgebildete Kernabschnitte 60, 61, die von je einer ringförmigen Spule 62, 63 fest umschlossen sind. Die freien Enden der Kernabschnitte 60, 61 enden in geringem Abstand zu den Magneten 56 am Stator 55 und bilden so einen vorgegebenen Spalt S. Die Kernabschnitte 60, 61 sind so angeordnet, daß jeder zwischen einem Nord- und einem Südpol des Magneten 56 angeordnet sind. Der Nordpol wird mit N und der Südpol mit S in Fig. 9 angezeigt.

Die Blattfedern 57, 58 garantieren nach Figur 9 einerseits den genau vorgegebenen Spalt S und andererseits bilden sie die Schwingfedern, die für den Resonanzbetrieb notwendig sind. Allerdings können die Blattfedern 57, 58 auch getrennte Elemente, wie beispielsweise Druckfedern sein, die zwischen Stator 55 und Kernabschnitte 60, 61 eingesetzt werden können.

Die Wirkungsweise des Rasierapparates 1 gemäß den Figuren 1 und 2 ist folgende:
Zunächst muß eine Bedienungsperson entscheiden, ob sie das Kurzhaarschneidesystem 10 oder das Langhaarschneidesystem 9 benutzen möchte. Will sie das Kurzhaarschneidesystem 10 benutzen, so betätigt sie den Betätigungsknopf 18 in die Stellung kurz 19. Nun schaltet sich der Antriebsmotor 14 ein, der den Antriebsriemen 16 und somit den Aktuatorkopf in diesem Falle entgegen der Drehrichtung um die Drehachse 8 dreht, bis das Kurzhaarschneidesystem 10 in die Aktivebene 22 gelangt ist. Zur Erreichung dieser Stelle kann der Antriebsmotor 14 von einem Schrittmotor gebildet sein, der von einer in der Zeichnung nicht dargestellten elektronischen Steuereinrichtung um so viel Schritte gedreht wird, bis er die gewünschte Position erreicht hat.

Es ist aber auch denkbar, eine Sensoreinrichtung zwischen dem Lagerarm 4 und dem Aktuatorkopf 7 auszubilden, so wie dies aus Fig. 4 hervorgeht. Da nämlich bei einem üblichen Rasierkopf 7 in der Regel nur drei Stellungen, nämlich die Feinrasur-, die Langrasur- und die Ruhepositionsstellung, anzufahren sind, können entsprechend dieser Stellungen am Aktuatorkopf 7 drei Markierungen ausgebildet sein, die der Sensor erkennt und die er entsprechend des gewünschten Aktuatorsystems anfährt und bei Erreichen der optimalen Rasierstellung anhält. Die Aktivebene 22 ist die Ebene, die in Bezug auf das Gehäuse 2 die optimale Rasierebene des Aktuatorkopfes 7 gegenüber dem Gehäuse 2 darstellt. In dieser Stellung nimmt auch die Hand einer Bedienungsperson eine optimale Stellung gegenüber dem Gehäuse 2 und der Hautoberfläche einer Bedienungsperson ein. Nun kann der Schalter 13 eingeschaltet werden und das Kurzhaarschneidesystem 10 wird angetrieben.

Möchte nun eine Bedienungsperson nach der Kurzhaarschneiderasur beispielsweise die Koteletten schneiden, so muß von ihr zunächst der Betätigungsknopf 18 in die Langhaarschneideposition 20 geschoben werden. Hierzu wird der Schalter 18 in die "Lang" Position 20 gebracht werden. Der Antriebsmotor 14 verdreht nun über die Getriebeeinrichtung 16 den Aktuatorkopf 7 soweit, bis der Langhaarschneider 9 die Aktivebene 22 erreicht hat. Nun können die Koteletten geschnitten werden, indem der Schalter 13 in die Ein-/Stellung gebracht wird. Nunmehr treibt der Antriebsmotor 11 über die Getriebeeinrichtung 15, 77,16, 78, 73 das im Aktuatorkopf 7 ausgebildete Schersystem (nicht dargestellt) an. Entsprechend gilt dies auch zum Einschalten des Kurzhaarschneidesystems, was zuvor erwähnt wurde.

Soll nun der Rasierapparat 1 abgelegt werden, so wird der Betätigungsknopf 18 in die "Aus" Stellung 21 geschaltet und der Antriebsmotor 14 verdreht über das Getriebe 16 den Antriebskopf 7 um die Längsachse 8 so weit, daß beide Schersysteme 9, 10 in dem Aufnahmeraum 6 verdeckt sind und somit nicht beschädigt werden können. Dies ist allerdings nur dann möglich, wenn beide Schersysteme nahe beieinander liegen, um Schutz im Aufnahmeraum 6 zu erhalten.

Die Wirkungsweise des Rasierapparates gemäß den Figuren 3 bis 9 ist folgende:
Auch hier wird zunächst entschieden, welches Schneidsystem 19, 20 zum Einsatz kommen soll. Soll zunächst das Kurzhaarschneidesystem 10 (System 1) benutzt werden, so ist es nicht nötig, die Kurzhaarschneidertaste 19 zu betätigen, da der Rasierapparat 1 gemäß den Figuren 3 und 4 bereits diese Stellung eingenommen hat, d.h., die beiden parallel nebeneinander verlaufenden Kurzhaarschneider 10 und der dazwischen angeordnete Mittelschneider 23 liegen bereits in der Aktivebene 22. Das Gerät kann nun über den Ein-/Ausschalter 13 eingeschaltet werden und die Steuerelektronik, die sich auf der Leiterplatte 33 befindet, steuert über in der Zeichnung nicht dargestellte Stromverbindungen den im Aktuatorkopf 7 ausgebildeten Linearmotor 44. Durch die magnetische Erregung des Spulenkernes 59 und der damit einteilig verbundenen Kernabschnitte 60, 61 durch die Spule 62, 63 ergibt sich an den Kernabschnitten 60, 61 ein wechselndes Magnetfeld, das diese gegenüber dem Stator 55 zum Schwingen bringt.

Wie die Pfeile 52 und 53 in Figur 9 zeigen, schwingen die Kernabschnitte 60, 61 gegenläufig zum Stator 55, wobei durch die Beschleunigungskräfte die Statorhülle 49 in oszillierende Bewegung gerät, was durch die Federelemente 50, 51 begünstigt wird. Die schwingende Bewegung der Statorhülle 49 wird über die Feder 64 auf den beweglichen Teil 65 (Klingenblock) übertragen, der somit gegenüber dem stillstehenden Teil (Scherfolie) die Scherbewegung bildet. Es kann nun mit dem Kurzhaarschneider 10 auf der Hautoberfläche einer Bedienungsperson entlang geglitten und dabei feinste Haare abgeschnitten werden.

Der Antrieb des Linearmotors 44 arbeitet in sehr hohen kurzhubigen Frequenzen oszillierend, wobei der gesamte Linearmotor 44 vollkommen wasserdicht in der Statorhülle 49 eingebettet ist. Die eigentlichen oszillierend bewegenden Scherteile sind außerhalb der Statorhülle 49 angeordnet und können somit leicht mit Wasser gereinigt werden, ohne daß Wasser in den Innenraum 67 des Linearmotors 44 eindringen kann. Selbstverständlich können anstelle der Scherteile 65, 66 an der Statorhülle 49 an verschiedenen Stellen andersartige Antriebselemente direkt und ohne Dichtung angekoppelt werden. Derartige Antriebselemente können beispielsweise Langhaarschneider, Kurzhaarschneider, Mittelschneider und sonstige, über oszillierende Bewegungen antreibbare Aktuatorsysteme sein. Der Linearmotor 44 stellt eine zweite Erfindung dar.

Will man nun Koteletten oder Profile am Haarkopf schneiden, so muß man nach Figur 5 das Langhaarschneidesystem 26 in die Aktivebene 22 bringen. Dies wird dadurch erreicht, daß man den Betätigungsknopf 20 für das Langhaarschneidesystem (System 2) betätigt. Nun wird über elektrische Steuermittel (nicht dargestellt) der Antriebsmotor 14 in Rotation gesetzt, der seinerseits über Zahnräder 35, 36, 37 und den Zahnriemen 70 den Aktuatorkopf 7 um seine Drehachse 8 soweit verdreht, bis der Langhaarschneider 26 die Aktivebene 22 erreicht hat (Figur 5). In dieser Stellung gibt ein Positionsmelder 38 ein elektrisches Signal an die Elektronik der Leiterplatte 33, so daß der Antriebsmotor 14 abschaltet. Um die richtige Position des Aktuatorkopfes 7 festzustellen, sind an der Seitenwand 47 Fenster 40 am Umfang gleichmäßig verteilt, durch die der Positionsmelder 38 die gewünschte Stellung des Aktuatorkopfes 7 erkennt und dann den Elektromotor 14 abschaltet. Nun kann wieder der Schalter 13 eingeschaltet werden und es wird das Langhaarschneidesystem 26 angetrieben und es können Profile geschnitten werden.

## Patentansprüche

1. Haarentfernungsgerät (1) mit einem Gehäuse (2) und einem am Gehäuse (2) beweglich angeordneten Aktuatorkopf (7), in dem ein die Haare entfernendes Aktuatorsystem (9, 10) ausgebildet ist, das von einer im Haarentfernungsgerät (1) angeordneten elektrischen Antriebseinrichtung (11, 79) antreibbar ist, wobei das Aktuatorsystem (9, 10) in mindestens eine die Haare behandelnde Aktivposition (22) bringbar ist, und zur Verstellung des Aktuatorkopfes (7) in eine Aktivposition (22) dieser um eine innerhalb des Aktuatorkopfes (7) ausgebildete Drehachse (8) im Gehäuse (2) um 360° drehbar ist, **dadurch gekennzeichnet,**
**daß** die elektrische Antriebseinrichtung (44) aus einem im Aktuatorkopf (7) ausgebildeten Linearmotor besteht.

2. Haarentfernungsgerät (1) nach Anspruch 1,
**dadurch gekennzeichnet,**
**daß** am Aktuatorkopf (7) umfangsseitig im Abstand hintereinander mehrere unterschiedliche Aktuatorsysteme (9, 10) ausgebildet sind und daß die Aktuatorsysteme (9, 10) in ihrer jeweiligen Aktivposition (22) eine die Haare bearbeitende Behandlungsebene bilden, die in Längsrichtung der Drehachse (8) des Aktuatorkopfes (7) verläuft.

3. Haarentfernungsgerät (1) nach Anspruch 1,
**dadurch gekennzeichnet,**
**daß** der Aktuatorkopf (7) an seinen beiden stirnseitigen Enden (47, 48) über am Gehäuse (2) ausgebildete Lagerarme (4) drehbar gelagert ist.

4. Haarentfernungsgerät (1) nach Anspruch 1,
**dadurch gekennzeichnet,**
**daß** der Aktuatorkopf (7) nur an einem stirnseitigen Ende (47) über nur einen am Gehäuse (2) ausgebildeten Lagerarm (4) drehbar gelagert ist.

5. Haarentfernungsgerät (1) nach Anspruch 4,
**dadurch gekennzeichnet,**
**daß** aus dem stirnseitigen Ende der Seitenfläche (27) des Aktuatorkopfes (7) ein Lagerzapfen (28) herausragt, der in eine am Lagerarm (4) des Gehäuses (2) ausgebildete Bohrung paßgenau eingreift und daß der Lagerzapfen (28) in dieser Stellung über Haltemittel mit dem Gehäuse (2) ortsfest aber dennoch um seine Drehachse (8) drehbar fixiert ist.

6. Haarentfernungsgerät (1) nach Anspruch 3 oder 4,
**dadurch gekennzeichnet,**
**daß** die Verstellung des Aktuatorkopfes (7) um seine Drehachse (8) von Hand erfolgt.

7. Haarentfernungsgerät (1) nach Anspruch 6,
**dadurch gekennzeichnet,**
**daß** zwischen dem Aktuatorkopf (7) und dem Lagerarm (4) Rastmittel vorgesehen sind, die bei korrekter Aktivposition (22) des jeweils gewünschten Aktuatorsystems (9, 10) einrasten und den Aktuatorkopf (7) in dieser Stellung fixieren.

8. Haarentfernungsgerät (1) nach Anspruch 3 oder 4,
**dadurch gekennzeichnet,**
**daß** die Verstellung des Aktuatorkopfes (7) um seine Drehachse (8) durch eine elektrisch angetriebene Verstelleinheit (14, 15, 77, 16, 78. 73) erfolgt.

9. Haarentfernungsgerät (1) nach Anspruch 8,
**dadurch gekennzeichnet,**
**daß** die elektrische Verstelleinheit (14, 15, 77, 16, 78. 73) aus einem zusätzlichen elektrisch angetriebenen Motor (14) besteht, der über eine Getriebeeinrichtung (77, 16, 78) den Aktuatorkopf (7) in die gewünschte Aktivposition (22) verdreht.

10. Haarentfernungsgerät (1) nach Anspruch 9,
**dadurch gekennzeichnet,**
**daß** die Getriebeeinrichtung (77, 16, 78) aus einer zusammenwirkenden Zahnradeinheit besteht.

11. Haarentfernungsgerät (1) nach Anspruch 10,
**dadurch gekennzeichnet,**
**daß** die Aktivposition (22) vom Benutzer in bestimmten Grenzen frei verstellbar ist.

12. Haarentfernungsgerät (1) nach Anspruch 8,
**dadurch gekennzeichnet,**
**daß** elektrische Steuermittel (68) vorgesehen sind, die ein Nachjustieren des Aktuatorkopfes (7) in die entsprechende Aktivposition (22) dann gewährleisten, wenn während eines Haarbehandlungsvorganges durch äußere Kräfte der Aktuatorkopf (7) um seine Drehachse (8) verstellt wurde.

13. Haarentfernungsgerät (1) nach Anspruch 1,
**dadurch gekennzeichnet,**
**daß** die Aktuatorsysteme aus einem Kurzhaar- (10) und einem Langhaarschneider (9) bestehen.

14. Haarentfernungsgerät (1) nach Anspruch 13,
**dadurch gekennzeichnet,**
**daß** das Kurzhaar- (10) und Langhaarschneidesystem (9) diametral gegenüberliegend am Umfang des Aktuatorkopfes (7) ausgebildet sind.

15. Haarentfernungsgerät (1) nach Anspruch 13 und 14,
**dadurch gekennzeichnet,**
**daß** zusätzlich zu den Aktivpositionen (22) der Aktuatorsysteme (9, 10) eine Ruhepositionsfläche am Aktuatorkopf (7) vorgesehen ist und daß an dieser Fläche Öffnungen ausgebildet sind, die ein Zugang in das Innere des Aktuatorkopfes (7) zum Zwecke der Reinigung gewährleisten.

16. Haarentfernungsgerät (1) nach Anspruch 1,
**dadurch gekennzeichnet,**
**daß** die Aktuatorsysteme aus einem Epilierkopf und mindestens einem Schneidsystem (9) bestehen.

17. Haarentfernungsgerät (1) nach Anspruch 1,
**dadurch gekennzeichnet,**
**daß** der Linearmotor (44) in einer wasserdichten Statorhülle (54) ausgebildet ist, die über Federelemente (50, 51) an Seitenflächen (47, 48) des Aktuatorkopfes (7) schwingend eingehängt ist.

18. Haarentfernungsgerät (1) nach Anspruch 17,
**dadurch gekennzeichnet,**
**daß** der Linearmotor (44) aus einem mit Magneten (46) versehenen Stator (55) und einem mit Spulen (62, 63) versehenen Spulenkern (59, 60, 61) besteht, daß der Spulenkern (59, 60, 61) über Schwingfedern (57, 58) mit dem Stator (55) verbunden ist, daß Spulenkern (59, 60, 61) und Stator (55) von einer wasserdichten Statorhülle (49) eingeschlossen sind, daß die Statorhülle (49) über als Schwingbrücken ausgebildete Federelemente (50, 51) mit dem Aktuatorkopf (7) verbunden ist und daß der bewegliche Teil (65) der Aktuatorsysteme (9, 10) über Federn (64) an der Statorhülle (54) befestigt ist, während das feste Teil (66) des Aktuatorsystems am Gehäuse (47, 48) des Aktuatorkopfes (7) fixiert ist.

## Claims

1. A hair removal device (1) having a housing (2) and an actuator head (7), which actuator head (7) is arranged movably on the housing (2) and in which a hair-removing actuator system (9, 10) is formed which can be driven by an electric drive unit (11, 79) arranged in the hair removal device (1), wherein the actuator system (9, 10) can be brought into at least one hair-treating active position (22) and, in order to adjust the actuator head (7) into an active position (22), said actuator head (7) can be turned by 360° in the housing (2) about an axis of rotation (8) formed within the actuator head (7),
**characterized in that**
the electric drive unit (44) is comprised of a linear motor formed in the actuator head (7).

2. The hair removal device (1) according to claim 1,
**characterized in that**
several different actuator systems (9, 10) are formed on the periphery on the actuator head (7), one after the other at a distance from each other, and **in that** the actuator systems (9, 10) in their respective active positions (22) form a hair-treating treatment plane which extends in the longitudinal direction of the axis of rotation (8) of the actuator head (7).

3. The hair removal device (1) according to claim 1,
**characterized in that**
the actuator head (7) is mounted so as to be rotatable on its two front side ends (47, 48) via bearing arms (4) formed on the housing (2).

4. The hair removal device (1) according to claim 1,
**characterized in that**
the actuator head (7) is mounted so as to be rotatable only on one front-side end (47) via only one bearing arm (4) formed on the housing (2).

5. The hair removal device (1) according to claim 4,
**characterized in that**
a bearing pin (28) protrudes from the front-side end of the lateral surface (27) of the actuator head (7), said bearing pin engaging with an accurately fitting hole formed on the bearing arm (4) of the housing (2), and **in that** the bearing pin (28) is fixed stationary in this position to the housing (2) via retaining means, but so as to be rotatable about its axis of rotation (8).

6. The hair removal device (1) according to claim 3 or 4,
**characterized in that**
the adjustment of the actuator head (7) about its axis of rotation (8) is carried out by hand.

7. The hair removal device (1) according to claim 6,
**characterized in that**
between the actuator head (7) and the bearing arm (4) are provided locking means which engage when the respectively desired actuator system (9, 10) is in the correct active position (22) and fix the actuator head (7) in this position.

8. The hair removal device (1) according to claim 3 or 4,
**characterized in that**
the adjustment of the actuator head (7) about its axis of rotation (8) is carried out by an electrically driven adjusting unit (14, 15, 77, 16, 78, 73).

9. The hair removal device (1) according to claim 8,
**characterized in that**
the electric adjusting unit (14, 15, 77, 16, 78, 73) is comprised of an additional electrically driven motor (14) which turns the actuator head (7) into the desired active position (22) via a gear unit (77, 16, 78).

10. The hair removal device (1) according to claim 9,
**characterized in that**
the gear unit (77, 16, 78) is comprised of an interacting gear wheel unit.

11. The hair removal device (1) according to claim 10,
**characterized in that**
the active position (22) is freely adjustable within certain limits by the user.

12. The hair removal device (1) according to claim 8,
**characterized in that**
electric control means (68) are provided which ensure a readjustment of the actuator head (7) into the corresponding active position (22) when the actuator head (7) has been turned about its axis of rotation (8) by external forces during a hair treatment process.

13. The hair removal device (1) according to claim 1,
**characterized in that**
the actuator systems is comprised of a short hair cutter (10) and a long hair cutter (9).

14. The hair removal device (1) according to claim 13,
**characterized in that**
the short hair cutting system (10) and the long hair cutting system (9) are formed diametrically opposite each other on the periphery of the actuator head (7).

15. The hair removal device (1) according to claim 13 and 14,
**characterized in that**
in addition to the active positions (22) of the actuator systems (9, 10), a resting position surface is provided on the actuator head (7) and that on this surface, openings are formed, which ensure access to the interior of the actuator head (7) for cleaning purposes.

16. The hair removal device (1) according to claim 1,
**characterized in that**
the actuator systems are comprised of an epilating head and at least one cutting system (9).

17. The hair removal device (1) according to claim 1,
**characterized in that**
the linear motor (44) is formed in a watertight stator shell (54), which is suspended, oscillating, via spring elements (50, 51) on lateral surfaces (47, 48) of the actuator head (7).

18. The hair removal device (1) according to claim 17,
**characterized in that**
the linear motor (44) is comprised of a stator (55) provided with magnets (46) and a coil core (59, 60, 61) provided with coils (62, 63); the coil core (59, 60, 61) is connected to the stator (55) via oscillating springs (57, 58); the coil core (59, 60, 61) and the stator (55) are encapsulated by a watertight stator shell (49); the stator shell (49) is connected to the actuator head (7) via spring elements (50, 51) designed as oscillating bridges; and the movable part (65) of the actuator systems (9, 10) is mounted on the stator shell (54) via springs (64), whereas the stationary part (66) of the actuator system is fixed on the housing (47, 48) of the actuator head (7).

## Revendications

1. Appareil (1) d'élimination de poils présentant un boîtier (2) et une tête d'actionnement (7), disposée de manière mobile sur un boîtier (2), dans laquelle est formé un système d'actionnement (9, 10) éliminant les poils, qui peut être entraîné par un dispositif d'entraînement (11, 79) électrique disposé dans l'appareil (1) d'élimination de poils, le système d'actionnement (9, 10) pouvant être amené dans au moins une position active (22) traitant les poils et, pour déplacer la tête d'actionnement (7) dans une position active (22), celle-ci pouvant être tournée de 360 ° dans le boîtier (2) autour d'un axe de rotation (8) formé dans la tête actionnement (7),
**caractérisé en ce que**
le dispositif d'entraînement (44) électrique est constitué par un moteur linéaire formé dans la tête d'actionnement (7).

2. Appareil (1) d'élimination de poils selon la revendication 1,
**caractérisé en ce que**
plusieurs systèmes d'actionnement (9, 10) différents sont formés à une certaine distance les uns derrière les autres en périphérie sur la tête actionnement (7) et **en ce que** les systèmes d'actionnement (9, 10) forment, dans leur position active (22) respective, un plan de traitement pour traiter les poils, qui s'étend dans la direction longitudinale de l'axe de rotation (8) de la tête d'actionnement (7).

3. Appareil (1) d'élimination de poils selon la revendication 1,
**caractérisé en ce que**
la tête d'actionnement (7) est logée de manière rotative au niveau de ses deux extrémités frontales (47, 48) via des bras de palier (4) formés sur le boîtier (2).

4. Appareil (1) d'élimination de poils selon la revendication 1,
**caractérisé en ce que**
la tête d'actionnement (7) n'est logée de manière rotative qu'au niveau d'une seule extrémité frontale (47) via seulement un bras de palier (4) formé sur le boîtier (2).

5. Appareil (1) d'élimination de poils selon la revendication 4,
**caractérisé en ce que**
un tourillon (28) dépasse de l'extrémité frontale de la face latérale (27) de la tête actionnement (7), qui s'insère de manière ajustée dans un alésage formé dans le bras de palier (4) du boîtier (2) et **en ce que** le tourillon (28) est fixé dans cette position via des supports en un point fixe sur le boîtier (2) tout en pouvant tourner autour de son axe de rotation (8).

6. Appareil (1) d'élimination de poils selon la revendication 3 ou 4,
**caractérisé en ce que**
le déplacement de la tête d'actionnement (7) autour de son axe de rotation (8) est réalisé à la main.

7. Appareil (1) d'élimination de poils selon la revendication 6,
**caractérisé en ce que**
des moyens d'encliquetage sont disposés entre la tête actionnement (7) et le bras de palier (4) qui s'encliquettent lorsque le système d'actionnement (9, 10) respectif souhaité se trouve dans la position active (22) correcte et qui fixent la tête d'actionnement (7) dans cette position.

8. Appareil (1) d'élimination de poils selon la revendication 3 ou 4,
**caractérisé en ce que**
le déplacement de la tête d'actionnement (7) autour de son axe de rotation (8) est réalisé par une unité de déplacement (14, 15, 77, 16, 78, 73) à entraînement électrique.

9. Appareil (1) d'élimination de poils selon la revendication 8,
**caractérisé en ce que**
l'unité de déplacement (14, 15, 77, 16, 78, 73) électrique est constituée par un moteur (14) à entraînement électrique supplémentaire, qui tourne la tête actionnement (7) dans la position active (22) souhaitée via un dispositif d'engrenage (77, 16, 78).

10. Appareil (1) d'élimination de poils selon la revendication 9,
**caractérisé en ce que**
le dispositif d'engrenage (77, 16, 78) est constitué par une unité à roues dentées qui interagissent.

11. Appareil (1) d'élimination de poils selon la revendication 10,
**caractérisé en ce que**
la position active (22) peut être réglée librement par l'utilisateur dans des limites déterminées.

12. Appareil (1) d'élimination de poils selon la revendication 8,
**caractérisé en ce que**
des moyens de commande (68) électriques sont prévus qui assurent un post-ajustement de la tête d'actionnement (7) dans la position active (22) correspondante lorsque, pendant un processus de traitement des poils, la tête d'actionnement (7) a été déplacée autour de son axe de rotation (8) par des forces externes.

13. Appareil (1) d'élimination de poils selon la revendication 1,
**caractérisé en ce que**
les systèmes d'actionnement sont constitués par une lame (10) pour poils courts et une lame (9) pour poils longs.

14. Appareil (1) d'élimination de poils selon la revendication 13,
**caractérisé en ce que**
le système de lame (10) pour poils courts et le système de lame (9) pour poils longs sont formés de manière diamétralement opposée à la périphérie de la tête d'actionnement (7).

15. Appareil (1) d'élimination de poils selon la revendication 13 ou 14,
**caractérisé en ce que**
en plus des positions actives (22) des systèmes d'actionnement (9, 10), une surface de position de repos est prévue sur la tête d'actionnement (7) et **en ce que** des ouvertures sont formées au niveau de cette surface, qui assurent un accès à l'intérieur de la tête d'actionnement (7) à des fins de nettoyage.

16. Appareil (1) d'élimination de poils selon la revendication 1,
**caractérisé en ce que**
les systèmes d'actionnement sont constitués par une tête d'épilation et au moins un système (9) de coupe.

17. Appareil (1) d'élimination de poils selon la revendication 1,
**caractérisé en ce que**
le moteur linéaire (44) est formé dans une enveloppe (54) de stator étanche à l'eau qui est suspendue de manière oscillante via des éléments à ressort (50, 51) aux surfaces latérales (47, 48) de la tête d'actionnement (7).

18. Appareil (1) d'élimination de poils selon la revendication 17,
**caractérisé en ce que**
le moteur linéaire (44) est constitué par un stator (55) pourvu d'aimants (46) et par un noyau (59, 60, 61) de bobine pourvu de bobines (62, 63), **en ce que** le noyau (59, 60, 61) de bobine est relié au stator (55) via des ressorts oscillants (57, 58), **en ce que** le noyau (59, 60, 61) de bobine et le stator (55) sont entourés par une enveloppe (49) de stator étanche à l'eau, **en ce que** l'enveloppe (49) de stator est reliée via des éléments à ressort (50, 51) formés sous forme de pont oscillant à la tête d'actionnement (7) et **en ce que** la partie mobile (65) des systèmes d'actionnement (9, 10) est fixée sur l'enveloppe (54) de stator via des ressorts (64) alors que la partie fixe (66) du système d'actionnement est fixée au boîtier (47, 48) de la tête d'actionnement (7).
